# EUROPÄISCHE PATENTSCHRIFT

(11) **EP 2 924 216 B1**
(45) Veröffentlichungstag und Bekanntmachung des Hinweises auf die Patenterteilung: **03.05.2017**
(21) Anmeldenummer: 14161299.4
(22) Anmeldetag: 24.03.2014
(51) Int. Cl.: E05F 3/10

(54) **Türschließer**
Door closer
Ferme-porte

(43) Veröffentlichungstag der Anmeldung: 30.09.2015
(73) Patentinhaber: Gretsch-Unitas GmbH Baubeschläge, 71254 Ditzingen (DE)
(72) Erfinder: Singer, Lothar, 71296 Heimsheim (DE)
(74) Vertreter: Kohler Schmid Möbus Patentanwälte

(56) Entgegenhaltungen:
- EP-A1- 1 672 156
- DE-U1- 9 203 870
- US-A1- 2003 093 872

## Beschreibung

Die Erfindung betrifft einen Türschließer
- mit einem Türschließergehäuse, das einen zylindrischen Innenraum aufweist, dessen Zylinderachse eine Gehäuseachse des Türschließergehäuses bildet und der von einer parallel zu der Zylinderachse verlaufenden Innenwand des Türschließergehäuses begrenzt ist,
- mit einem Schließerkolben, der in dem Innenraum des Türschließergehäuses längs der Gehäuseachse beweglich geführt ist,
- mit einer als Schraubenfeder mit einer Federachse ausgebildeten Schließerfeder, die im Innenraum des Türschließergehäuses zwischen dem Schließerkolben und einem längs der Gehäuseachse von dem Schließerkolben beabstandeten Federwiderlager mit längs der Gehäuseachse verlaufender Federachse angeordnet ist und die einerseits federkolbenseitig und andererseits unter Kraftbeaufschlagung des Federwiderlagers in Richtung der Federachse unmittelbar an dem Federwiderlager abgestützt ist sowie
- mit einem Gewindestellantrieb, mittels dessen das Federwiderlager unter Veränderung der Vorspannung der Schließerfeder längs der Gehäuseachse relativ zu dem Schließerkolben zustellbar ist und der eine Stellspindel umfasst, auf welcher das Federwiderlager aufsitzt und die eine längs der Gehäuseachse verlaufende Spindelachse aufweist und mit einem Stell-Außengewinde versehen ist, das mit einem Stell-Innengewinde des Federwiderlagers kämmt,
- wobei die Stellspindel an dem Türschließergehäuse um die Spindelachse drehbar gelagert und relativ zu dem Federwiderlager in einer Spann-Drehrichtung sowie in einer zu der Spann-Drehrichtung gegenläufigen Entspannungs-Drehrichtung um die Spindelachse drehbar ist und wobei das Federwiderlager aufgrund einer relativ zu dem Federwiderlager ausgeführten Drehung der Stellspindel in der Spann-Drehrichtung längs der Spindelachse mit einer Spann-Vorschubbewegung in Richtung auf eine schließerkolbenseitige Endstellung bewegbar ist und in der schließerkolbenseitigen Endstellung einen schließerkolbenseitigen Endanschlag in Richtung der Spann-Vorschubbewegung beaufschlagt und wobei das Federwiderlager aufgrund einer relativ zu dem Federwiderlager ausgeführten Drehung der Stellspindel in der Entspannungs-Drehrichtung längs der Spindelachse mit einer zu der Spann-Vorschubbewegung gegenläufigen Entspannungs-Vorschubbewegung in Richtung auf eine gehäuseseitige Endstellung bewegbar ist und in der gehäuseseitigen Endstellung einen von dem schließerkolbenseitigen Endanschlag längs der Gehäuseachse beabstandeten gehäuseseitigen Endanschlag in Richtung der Entspannungs-Vorschubbewegung beaufschlagt,
- wobei das Federwiderlager (7) als mit der Spindelachse (3) und mit dem Innenraum (21) des Türschließergehäuses (13) konzentrische Widerlager-Kreisscheibe ausgebildet ist, deren Durchmesser maximal dem Durchmesser des Innenraums (21) des Türschließergehäuses (13) entspricht und
- wobei aufgrund der Kraftbeaufschlagung des Federwiderlagers (7) durch die Schließerfeder (18) die Stellspindel (2) relativ zu dem Federwiderlager (7) in der Spann-Drehrichtung (16) und in der Entspannungs-Drehrichtung (17) um die Spindelachse (3) drehbar ist und dadurch das Federwiderlager (7) mit einer Spann-Vorschubbewegung in Richtung auf die schließerkolbenseitige Endstellung und mit einer Entspannungs-Vorschubbewegung aus der schließerkolbenseitigen Endstellung in Richtung auf die gehäuseseitige Endstellung sowie mit einer Entspannungs-Vorschubbewegung in Richtung auf die gehäuseseitige Endstellung und mit einer Spannungs-Vorschubbewegung aus der gehäuseseitigen Endstellung in Richtung auf die schließerkolbenseitige Endstellung bewegbar ist.

Türschließer der vorstehenden Art sind aus DE 92 03 870 U1 und aus US 2003/ 0093872 A1 bekannt. Eine Schließerwelle ist dabei an einem Türschließergehäuse um eine Wellenachse drehbar gelagert und durchsetzt einen zylindrischen Innenraum des Türschließergehäuses. Ein Schließerkolben ist in dem Innenraum des Türschließergehäuses an einer Seite der Schließerwelle angeordnet und längs einer Gehäuseachse, die von der Zylinderachse des zylindrischen Innenraums des Türschließergehäuses gebildet wird, beweglich geführt. An der von der Schließerwelle abliegenden Seite des Schließerkolbens ist in dem zylindrischen Innenraum des Türschließergehäuses eine Schraubenfeder angeordnet, die einerseits an dem Schließerkolben und andererseits an einem stirnseitigen Gehäusedeckel des Türschließergehäuses abgestützt ist. Über eine Verzahnung der Schließerwelle und eine damit kämmende Gegenverzahnung an dem Schließerkolben oder über eine an der Schließerwelle vorgesehene Nockenscheibe, an welcher der Schließerkolben abgestützt ist, werden Drehbewegungen der Schließerwelle um die Wellenachse in lineare Bewegungen des Schließerkolbens längs der Gehäuseachse bzw. lineare Bewegungen des Schließerkolbens längs der Gehäuseachse in Drehbewegungen der Schließerwelle um die Wellenachse umgesetzt. Wird der mit dem Türschließer versehene Türflügel drehgeöffnet, so wird die Schließerwelle um die Wellenachse gedreht. Aufgrund der Drehbewegung treibt die Schließerwelle den Schließerkolben unter Vorspannung der zwischen dem Schließerkolben und dem stirnseitigen Gehäusedeckel angeordneten Schraubenfeder mit einer Bewegung längs der Gehäuseachse des Türschließergehäuses an. Wird der Türflügel nach dem Drehöffnen freigegeben, so längt sich die zuvor vorgespannte Schraubenfeder und treibt dabei den Schließerkolben mit einer gegen die Schließerwelle gerichteten Bewegung längs der Gehäuseachse des Türschließergehäuses an. Infolgedessen wird die Schließerwelle um die Wellenachse gedreht und die Drehbewegung der Schließerwelle bewirkt über das Gestänge eine selbsttätige Schließbewegung des Türflügels. Die Vorspannung der Schraubenfeder und somit die zum selbsttätigen Schließen des geöffneten Türflügels ausgeübte Schließkraft und die beim Öffnen des Türflügels zu überwindende Gegenkraft ist einstellbar. Zu diesem Zweck ist die Schraubenfeder an der von dem Schließerkolben abliegenden Seite nicht unmittelbar an dem stirnseitigen Gehäusedeckel des Türschließergehäuses sondern vielmehr an einem Federwiderlager abgestützt, das auf einer Stellspindel aufsitzt. Die Stellspindel erstreckt sich mit einer Spindelachse längs der Gehäuseachse des Türschließergehäuses und ist an dem stirnseitigen Deckel des Türschließergehäuses um die Spindelachse drehbar aber in Richtung der Spindelachse ortsunveränderlich gelagert. Ein Außengewinde der Stellspindel kämmt mit einem Innengewinde des Federwiderlagers. Durch Drehen der Stellspindel wird das Federwiderlager längs der Stellspindel in unterschiedliche Positionen bewegt und dadurch die Vorspannung der an dem Federwiderlager abgestützten Schraubenfeder variiert. Der Verstellweg des Federwiderlagers wird an dem zu dem Schließerkolben hin liegenden Ende der Stellspindel durch einen Anschlag begrenzt. In der entgegengesetzten Richtung kann das Federwiderlager bewegt werden, bis es an dem stirnseitigen Gehäusedeckel des Türschließergehäuses anschlägt. In seinen Endstellungen liegt das Federwiderlager an dem jeweiligen Endanschlag an. Wird nach Erreichen der Endstellung die Stellspindel weiterhin in der betreffenden Drehrichtung beaufschlagt, so wird das Federwiderlager gegen den jeweiligen Endanschlag verspannt. Soll die Vorspannung der Schraubenfeder ausgehend von diesen Verhältnissen verändert werden, so ist das Federwiderlager zunächst von dem betreffenden Endanschlag zu lösen. Zu diesem Zweck ist die Stellspindel in einer Drehrichtung zu drehen, welche der Drehrichtung der Stellspindel beim Anfahren des Endanschlags durch das Federwiderlager entgegengesetzt ist. Voraussetzung sowohl für die Bewegung des Federwiderlagers bis zum Erreichen einer Endstellung als auch für das Lösen des Federwiderlagers von dem jeweiligen Endanschlag ist eine Drehbewegung der Stellspindel relativ zu dem Federwiderlager. Zu diesem Zweck wird zwischen dem Federwiderlager und der an dem Federwiderlager abgestützten Schraubenfeder eine Reibung erzeugt, aufgrund derer das Federwiderlager gemeinsam mit der Schraubenfeder eine drehfeste Einheit bildet und nicht mit der drehbetätigten Stellspindel mitdreht.

Um eine Drehbewegung der Stellspindel relativ zu dem Federwiderlager zu gewährleisten und um zu vermeiden, dass die Stellspindel bei ihrer Drehbewegung das auf der Stellspindel aufsitzende Federwiderlager in Drehrichtung mitnimmt, ist es außerdem üblich, das Federwiderlager an seinem Außenumfang mit radialen Vorsprüngen und das Türschließergehäuse an seiner Innenwand mit längs der Gehäuseachse des Türschließergehäuses verlaufenden Führungsnuten zu versehen, in welche die radialen Vorsprünge des Federwiderlagers eingreifen.

Die Aufgabe der vorliegenden Erfindung besteht ausgehend von dem gattungsgemäßen Stand der Technik darin, einen Türschließer mit einer Überlastsicherung für die Vorrichtung zur Verstellung der Vorspannung der Schließerfeder bereitzustellen.

Erfindungsgemäß gelöst wird diese Aufgabe durch den Türschließer gemäß Anspruch 1.

Anspruchsgemäß ist das Federwiderlager als mit der Spindelachse des Gewindestellantriebs und mit dem Innenraum des Türschließergehäuses konzentrische Widerlager-Kreisscheibe ausgebildet, deren Durchmesser maximal dem Durchmesser des Innenraums des Türschließergehäuses entspricht. Die Widerlager-Kreisscheibe kann mit einem geringen fertigungstechnischen und mit einem geringen finanziellen Aufwand bereitgestellt werden. Eine konstruktiv aufwändige Längsführung der Widerlager-Kreisscheibe längs der Spindelachse des Gewindestellantriebs bzw. der Gehäuseachse des Türschließergehäuses ist nicht vorgesehen. Für die zur Erzeugung einer Spann-Vorschubbewegung und/oder einer Entspannungs-Vorschubbewegung des Federwiderlagers erforderliche Relativbewegung zwischen der Stellspindel des Gewindestellantriebs und dem Federwiderlager sorgt die Schließerfeder und somit eine ohnehin vorhandene Türschließerkomponente. Aufgrund der Kraftbeaufschlagung durch die Schließerfeder ist das Federwiderlager daran gehindert, Drehbewegungen der Stellspindel des Gewindestellantriebs in der Spann-Drehrichtung und/oder in der Entspannungs-Drehrichtung mitzuvollziehen. Insbesondere sorgt die Kraftbeaufschlagung des Federwiderlagers durch die Schließerfeder dafür, dass nach der Bewegung des Federwiderlagers in die schließerkolbenseitige Endstellung und/oder in die gehäuseseitige Endstellung und dem damit verbundenen "Anbacken" des Federwiderlagers an dem jeweiligen Endanschlag eine Beaufschlagung der Stellspindel in der entsprechenden Drehrichtung eine Drehbewegung der Stellspindel relativ zu dem Federwiderlager zur Folge hat und das Federwiderlager folglich von dem zuvor angefahrenen Endanschlag freikommt.

An sich sollte die Drehbewegung der Stellspindel in der Spann-Drehrichtung und in der Entspannungs-Drehrichtung enden, sobald das Federwiderlager die schließerkolbenseitige Endstellung oder die gehäuseseitige Endstellung erreicht hat. In der Praxis ist aber nicht auszuschließen, dass die Stellspindel nach Erreichen der schließerkolbenseitigen Endstellung durch das Federwiderlager weiter in der Spann-Drehrichtung oder nach Erreichen der gehäuseseitigen Endstellung durch das Federwiderlager weiter in der Entspannungs-Drehrichtung kraftbeaufschlagt wird. In derartigen Fällen lässt erfindungsgemäß die an dem Federwiderlager abgestützte Schließerfeder zu, dass die Stellspindel gemeinschaftlich mit dem den jeweiligen Endanschlag beaufschlagenden Federwiderlager weiter in der Spann-Drehrichtung oder in der Entspannungs-Drehrichtung gedreht wird. Die Abstützung der Schließerfeder an dem Federwiderlager übernimmt dabei die Funktion einer Rutschkupplung. Dadurch wird für die Vorrichtung zur Verstellung der Vorspannung der Schließerfeder eine Überlastsicherung bereitgestellt. Das von der Stellspindel in der jeweiligen Drehrichtung mitgenommene Federwiderlager kann aufgrund seiner Geometrie und seiner mit der Gehäuseachse des Türschließers konzentrischen Anordnung die Drehbewegung der Stellspindel mitvollziehen, ohne mit der Innenwand des Türschließergehäuses zu kollidieren.

Besondere Ausführungsarten des Türschließers nach dem unabhängigen Anspruch 1 ergeben sich aus den abhängigen Ansprüchen 2 bis 11.

Ausweislich Anspruch 2 ist in bevorzugter Ausgestaltung der Erfindung eine Anschlagplatte als schließerkolbenseitiger Endanschlag und/oder als gehäuseseitiger Endanschlag für das Federwiderlager vorgesehen. Der plattenartige Endanschlag bietet eine verhältnismäßig großflächige Anlage für das in die jeweilige Endstellung bewegte Federwiderlager und sorgt auf diese Art und Weise für definierte Verhältnisse an dem jeweiligen Endanschlag. Infolgedessen ist es möglich, die Beaufschlagung des Federwiderlagers durch die Schließerfeder derart zu gestalten und generell die Parameter, die für einen funktionssicheren Betrieb des Gewindestellantriebs maßgebend sind, derart zu definieren, dass eine funktionssichere Einstellung der Vorspannung der Schließerfeder gewährleistet ist.

Im Interesse einer möglichst einfachen und kostengünstigen Fertigung des schließerkolbenseitigen Endanschlags und/oder des gehäuseseitigen Endanschlags für das Federwiderlager ist ausweislich Anspruch 3 als Anschlagplatte eine mit der Stellspindel konzentrische Anschlag-Kreisscheibe vorgesehen.

Die Ansprüche 4 bis 11 betreffen erfindungsgemäß bevorzugte Maßnahmen zur Gewährleistung einer funktionssicheren Einstellung der Vorspannung der Schließerfeder. Die anspruchsgemäßen Maßnahmen können einzeln oder in Kombination miteinander vorgesehen sein.

Gemäß Anspruch 4 ist der Betrag der Kraft, mit welcher die Schließerfeder das Federwiderlager beaufschlagt, zweckentsprechend gewählt.

Gemäß Anspruch 5 wird der radiale Abstand von der Spindelachse, mit welchem die Schließerfeder an dem Federwiderlager abgestützt ist, als maßgebendes Kriterium berücksichtigt. Ausweislich Anspruch 6 wird auf den radialen Abstand von der Spindelachse abgestellt, mit welchem das Federwiderlager in der schließerkolbenseitigen Endstellung den schließerkolbenseitigen Endanschlag und/oder in der gehäuseseitigen Endstellung den gehäuseseitigen Endanschlag beaufschlagt.

Insbesondere ist vorgesehen, dass der radiale Abstand von der Spindelachse, mit welchem das Federwiderlager in der schließerkolbenseitigen Endstellung und/ oder in der gehäuseseitigen Endstellung den jeweiligen Endanschlag beaufschlagt und der radiale Abstand von der Spindelachse, mit welchem die Schließerfeder an dem Federwiderlager abgestützt ist, aufeinander abgestimmt sind.

An dem Türschließer nach Anspruch 7 ist der radiale Abstand von der Spindelachse, mit welchem das Stell-Außengewinde der Stellspindel und das Stell-Innengewinde des Federwiderlagers längs der Spindelachse aneinander abgestützt sind, derart gewählt, dass die Stellspindel die für die Einstellung der Vorspannung der Schließerfeder erforderlichen Drehbewegungen relativ zu dem Federwiderlager ausführen kann.

Ausweislich Anspruch 8 ist die Gewindesteigung an dem erfindungsgemäßen Gewindestellantrieb derart bemessen, dass zur Verstellung der Vorspannung der Schließerfeder die Stellspindel relativ zu dem Federwiderlager gedreht werden kann und dass gleichzeitig eine aus der Kraftbeaufschlagung des Federwiderlagers durch die Schließerfeder resultierende Drehbewegung des Federwiderlagers relativ zu der Stellspindel ausgeschlossen ist.

Im Falle der Erfindungsbauart nach den Ansprüchen 9 bis 11 sind die Reibungskoeffizienten zwischen unterschiedlichen Türschließerkomponenten zweckentsprechend gewählt. Dabei betrifft Anspruch 9 den Reibungskoeffizienten zwischen dem Federwiderlager und der an dem Federwiderlager abgestützten Schließerfeder, Anspruch 10 den Reibungskoeffizienten zwischen dem Stell-Außengewinde der Stellspindel und dem Stell-Innengewinde des Federwiderlagers und Anspruch 11 den Reibungskoeffizienten zwischen dem schließerkolbenseitigen Endanschlag und/oder dem gehäuseseitigen Endanschlag einerseits und dem in der schließerkolbenseitigen Endstellung bzw. der gehäuseseitigen Endstellung an dem jeweiligen Endanschlag abgestützten Federwiderlager andererseits. Eine Einflussnahme auf die maßgebenden Reibungskoeffizienten ist insbesondere durch eine entsprechende Materialwahl möglich. Etwa für die mit dem Stell-Außengewinde versehene Stellspindel und das mit dem Stell-Innengewinde versehene Federwiderlager wird erfindungsgemäß Stahl als Werkstoff bevorzugt.

Nachfolgend wird die Erfindung anhand beispielhafter schematischer Darstellungen näher erläutert. Es zeigen:
- Figur 1: einen Gewindestellantrieb zum Einstellen der Vorspannung einer Schließerfeder eines Türschließers,
- Figur 2: den Gewindestellantrieb gemäß Figur 1 in Einbaulage an einem Türschließergehäuse und
- Figuren 3 und 4: die Anordnung gemäß Figur 2 mit von Figur 2 abweichenden Funktionszuständen des Gewindestellantriebs.

Gemäß Figur 1 umfasst ein Gewindestellantrieb 1 für einen Türschließer eine Stellspindel 2 mit einer Spindelachse 3. An einem Schaft 4 ist die Stellspindel 2 mit einem Stell-Außengewinde 5 versehen. An dem Stell-Außengewinde 5 kämmt die Stellspindel 2 mit einem Stell-Innengewinde 6 an einem als Federteller 7 ausgebildeten Federwiderlager. Sowohl die Stellspindel 2 als auch der Federteller 7 sind aus Stahl gefertigt.

Als schließerkolbenseitiger Endanschlag für den Federteller 7 ist an dem in Figur 1 linken Längsende der Stellspindel 2 eine kreisförmige Anschlagscheibe 8 vorgesehen, die mit dem Schaft 4 der Stellspindel 2 vernietet ist.

Ein gleichfalls scheibenartiger gehäuseseitiger Endanschlag für den Federteller 7 ist in Form eines Außenbundes 9 mit Abstand von der Anschlagscheibe 8 an den Schaft 4 der Stellspindel 2 angeformt. An der von dem Federteller 7 abliegenden Seite des Außenbundes 9 weist die Stellspindel 2 eine Dichtungsnut 10 sowie ein Betätigungsende 11 mit einem Innensechskant 12 auf (Figur 2).

Figur 1 zeigt den Gewindestellantrieb 1 in einem Funktionszustand, in welchem der Federteller 7 an der Anschlagscheibe 8 anliegt. Mit diesem Funktionszustand ist der Gewindestellantrieb 1 in Figur 2 in Einbaulage an einem Türschließergehäuse 13 gezeigt. Dabei ist die Stellspindel 2 an einem stirnseitigen Gehäusedeckel 14 des Türschließergehäuses 13 um eine Gehäuseachse 15 drehbar und in Richtung der Spindelachse 3 ortsfest gelagert. Die Gehäuseachse 15 des Türschließergehäuses 13 fällt mit der Spindelachse 3 zusammen. Der Federteller 7 ist als eine mit der Spindelachse 3 der Stellspindel 2 und der Gehäuseachse 15 des Türschließergehäuses 13 konzentrische Widerlager-Kreisscheibe ausgeführt. Um die Spindelachse 3 und die Gehäuseachse 15 kann die Stellspindel 2 mit Hilfe eines in den Innensechskant 12 eingesteckten Außensechskants in einer Spann-Drehrichtung (Pfeil 16 in Figur 2) und in einer Entspannungs-Drehrichtung (Pfeil 17 in Figur 2) gedreht werden.

Der Federteller 7 wird an der von dem Gehäusedeckel 14 abliegenden Seite von einer als Schraubenfeder ausgeführten Schließerfeder 18 beaufschlagt. Dabei ist die Schließerfeder 18 unmittelbar an dem Federteller 7 abgestützt.

Die Schließerfeder 18 besitzt eine mit der Spindelachse 3 der Stellspindel 2 und der Gehäuseachse 15 des Türschließergehäuses 13 zusammenfallende Federachse 19 und ist längs der Federachse 19 zwischen dem Federteller 7 und einem in den Abbildungen nicht gezeigten herkömmlichen Schließerkolben des Türschließers vorgespannt. Aufgrund ihrer Vorspannung beaufschlagt die Schließerfeder 18 den Federteller 7 längs der Federachse 19 mit einer in Figur 2 nach rechts gerichteten Kraft. Unter der Wirkung dieser Kraft ist die Stellspindel 2 mit der Rückseite des Außenbundes 9 über einen Gleitring an dem Gehäusedeckel 14 abgestützt. Ein in die Dichtungsnut 10 der Stellspindel 2 eingelegter Dichtring 20 dichtet einen zylindrischen Innenraum 21 des Türschließergehäuses 13 gegen die Umgebung ab. Die Zylinderachse des zylindrischen Innenraums 21 bildet die Gehäuseachse 15 des Türschließergehäuses 13. Der Durchmesser des zylindrischen Innenraums 21 ist größer als der Durchmesser des mit dem Innenraum 21 konzentrischen Federtellers 7.

In Figur 2 veranschaulicht sind radiale Abstände r₁, r₂ und r₃. Bei r₁ handelt es sich um den radialen Abstand von der Spindelachse 3, mit welchem die Schließerfeder 18 an dem Federteller 7 abgestützt ist. Mit r₂ ist der radiale Abstand von der Spindelachse 3 bezeichnet, mit welchem der Federteller 7 in der Position gemäß den Figuren 1 und 2 die Anschlagscheibe 8 und in der Position gemäß Figur 4 den Außenbund 9 längs der Spindelachse 3 beaufschlagt. r₃ ist der radiale Abstand von der Spindelachse 3, mit welchem das Stell-Außengewinde 5 der Stellspindel 2 und das Stell-Innengewinde 6 des Federtellers 7 längs der Spindelachse 3 aneinander abgestützt.

In dem Funktionszustand gemäß Figur 2 ist die Schließerfeder 18 mittels des Gewindestellantriebs 1 maximal vorgespannt. Der Federteller 7 befindet sich in seiner schließerkolbenseitigen Endstellung. In diese Position wurde der Federteller 7 durch eine Drehbetätigung der Stellspindel 2 in der Spann-Drehrichtung 16 bewegt. Aufgrund der Drehbetätigung der Stellspindel 2 in der Spann-Drehrichtung 16 hat der Federteller 7 eine Spann-Vorschubbewegung in Richtung eines Pfeils 22 ausgeführt. Im Laufe der Spann-Vorschubbewegung kam der Federteller 7 an der Anschlagscheibe 8 zur Anlage. In Folge einer entsprechenden Drehbetätigung der Stellspindel 2 wurde der Federteller 7 gegen die Anschlagscheibe 8 in einem geringen Maße axial verspannt. Dementsprechend wird bei dem Funktionszustand gemäß Figur 2 die Anschlagscheibe 8 durch den Federteller 7 in der Richtung 22 der Spann-Vorschubbewegung des Federtellers 7 kraftbeaufschlagt.

Wird bei den Verhältnissen gemäß Figur 2 die Stellspindel 2 mit einer hinreichend großen Kraft in der Spann-Drehrichtung 16 beaufschlagt, so dreht sich die Stellspindel 2 gemeinsam mit dem darauf aufsitzenden Federteller 7 relativ zu der Schließerfeder 18 in der Spann-Drehrichtung 16. Dabei ist der Reibungswiderstand zu überwinden, der aufgrund der Beaufschlagung des Federtellers 7 durch die Schließerfeder 18 der Drehbewegung des Federtellers 7 in der Spann-Drehrichtung entgegengesetzt wird. Aufgrund einer entsprechenden Bemessung der von der Schließerfeder 18 längs der Gehäuseachse 15 auf den Federteller 7 ausgeübten Kraft kann der Federteller 7 zerstörungsfrei an der ihn beaufschlagenden Stirnfläche der Schließerfeder 18 entlang rutschen.

Soll die Vorspannung der Schließerfeder 18 ausgehend von den Verhältnissen gemäß Figur 2 reduziert werden, so ist die Stellspindel 2 in der Entspannungs-Drehrichtung 17 um die Spindelachse 13 zu drehen. Damit eine entsprechende Drehbetätigung der Stellspindel 2 eine axiale Verlagerung des Federtellers 7 aus der Position gemäß Figur 2 nach rechts bewirken kann, muss sich die Stellspindel 2 in der Entspannungs-Drehrichtung 17 relativ zu dem Federteller 7 drehen. Dies wird im Falle der Anordnung gemäß Figur 2 dadurch sichergestellt, dass der Federteller 7 aufgrund der Kraftbeaufschlagung durch die Schließerfeder 18 ungeachtet der Drehbetätigung der Stellspindel 2 in der Entspannungs-Drehrichtung 17 seine Drehstellung gegenüber dem Türschließergehäuse 13 beibehält. Die bei der Drehung der Stellspindel 2 in der Entspannungs-Drehrichtung 17 drehfeste Anordnung des Federtellers 7 wird durch das Zusammenspiel verschiedener Faktoren erreicht.

Zweckentsprechend gewählt sind im Einzelnen
- der Betrag der von der Schließerfeder 18 längs der Federachse 19 auf den Federteller 7 ausgeübten Kraft,
- die radialen Abstände r₁, r₂, r₃,
- der Reibungskoeffizient zwischen der Schließerfeder 18 und dem Federteller 7,
- der Reibungskoeffizient zwischen dem Federteller 7 und der Anschlagscheibe 8,
- der Reibungskoeffizient zwischen dem Stell-Außengewinde 5 der Stellspindel 2 und dem Stell-Innengewinde 6 des Federtellers 7 sowie
- die Gewindesteigung des Stell-Außengewindes 5 der Stellspindel 2 und des Stell-Innengewindes 6 des Federtellers 7.

Das Reibmoment zwischen der Schließerfeder 18 und dem Federteller 7 ist größer als die Summe aus dem Reibmoment zwischen dem Stell-Außengewinde 5 und dem Stell-Innengewinde 6 und dem "Anbackmoment" zwischen dem Federteller 7 und der Anschlagscheibe 8. Um das "Anbackmoment" klein zu halten, ist die Gewindesteigung des Gewindestellantriebs 1 verhältnismäßig groß gewählt. Bei der Wahl der Gewindesteigung wurde beachtet, dass der Gewindestellantrieb 1 selbsthemmend sein muss und die Gewindesteigung des Gewindestellantriebs 1 daher eine bestimmte Obergrenze nicht übersteigen darf. Die Obergrenze der Gewindesteigung des Gewindestellantriebs 1 wiederum ist abhängig von dem Reibungskoeffizienten zwischen dem Stell-Außengewinde 5 an der Stellspindel 2 und dem Stell-Innengewinde 6 an dem Federteller 7.

Aufgrund der in dem dargestellten Beispielsfall getroffenen Maßnahmen behält der Federteller 7 bei einer Drehung der Stellspindel 2 in der Entspannungs-Drehrichtung 17 seine Drehstellung um die Spindelachse 3 sowohl zu Beginn als auch im weiteren Verlauf der Drehbetätigung der Stellspindel 2 beibehält. Zu Beginn der Drehbetätigung der Stellspindel 2 wird das "Anbackmoment" überwunden, das aufgrund der Haftreibung zwischen dem Federteller 7 an der Anschiagscheibe 8 wirksam ist. Im weiteren Verlauf der Drehbetätigung der Stellspindel 2 wird zur Beibehaltung der Drehstellung des Federtellers 7 die zwischen der Stellspindel 2 und dem Federteller 7 auftretende Gleitreibung kompensiert.

Alles in allem bewegt sich der aufgrund der Beaufschlagung durch die Schließerfeder 18 relativ zu dem Türschließergehäuse 13 drehfeste Federteller 7 infolge der Drehung der Stellspindel 2 in der Entspannungs-Drehrichtung 17 mit einer Entspannungs-Vorschubbewegung in Richtung eines Pfeils 23 aus der schließerkolbenseitigen Endstellung gemäß Figur 2 in die gehäuseseitige Endstellung gemäß Figur 4. In Figur 3 befindet sich der Federteller 7 in einer Zwischenstellung zwischen der schließerkolbenseitigen Endstellung und der gehäuseseitigen Endstellung.

In der gehäuseseitigen Endstellung gemäß Figur 4 beaufschlagt der Federteller 7 den an der Stellspindel 2 vorgesehenen und als gehäuseseitiger Endanschlag fungierenden Außenbund 9 in der Richtung 23 der Entspannungs-Vorschubbewegung. Außerdem ist der Federteller 7 längs der Gehäuseachse 15 an dem Gehäusedeckel 14 des Türschließergehäuses 13 abgestützt. Die Vorspannung der Schließerfeder 18 hat bei dem in Figur 4 veranschaulichten Funktionszustand des Gewindestellantriebs 1 den kleinstmöglichen Wert.

Wird bei den Verhältnissen gemäß Figur 4 die Stellspindel 2 mit einer großen Kraft in der Entspannungs-Drehrichtung 17 beaufschlagt, so dreht sich die Stellspindel 2 in der Entspannungs-Drehrichtung 17 und nimmt den Federteller 7 in Drehrichtung mit. Der Drehteller 7 rutscht dabei zerstörungsfrei an der ihn beaufschlagenden Stirnfläche der Schließerfeder 18 und auch an dem von ihm beaufschlagten Gehäusedeckel 14 entlang.

Soll der Federteller 7 aus der gehäuseseitigen Endstellung gemäß Figur 4 in Richtung auf die schließerkolbenseitige Endstellung gemäß Figur 2 zurückbewegt werden, so ist die Stellspindel 2 mittels des Betätigungswerkzeugs in der Spann-Drehrichtung 16 zu betätigen. In Folge der Kraftbeaufschlagung durch die Schließerfeder 18 behält der Federteller 7 aufgrund der vorstehend zu Figur 2 erläuterten Maßnahmen ungeachtet der Drehung der Stellspindel 2 in der Entspannungs-Drehrichtung 17 seine Drehstellung um die Spindelachse 3 bei. Infolgedessen kann sich der Federteller 7 von dem Außenbund 9 der Stellspindel 2 lösen und anschließend eine Spann-Vorschubbewegung in Richtung des Pfeils 22 ausführen.

## Patentansprüche

1. Türschließer
• mit einem Türschließergehäuse (13), das einen zylindrischen Innenraum (21) aufweist, dessen Zylinderachse eine Gehäuseachse (15) des Türschließergehäuses (13) bildet und der von einer parallel zu der Zylinderachse verlaufenden Innenwand des Türschließergehäuses (13) begrenzt ist,
• mit einem Schließerkolben, der in dem Innenraum (21) des Türschließergehäuses (13) längs der Gehäuseachse (15) beweglich geführt ist,
• mit einer als Schraubenfeder mit einer Federachse (19) ausgebildeten Schließerfeder (18), die im Innenraum (21) des Türschließergehäuses (13) zwischen dem Schließerkolben und einem längs der Gehäuseachse (15) von dem Schließerkolben beabstandeten Federwiderlager (7) mit längs der Gehäuseachse (15) verlaufender Federachse (19) angeordnet ist und die einerseits federkolbenseitig und andererseits unter Kraftbeaufschlagung des Federwiderlagers (7) in Richtung der Federachse (19) unmittelbar an dem Federwiderlager (7) abgestützt ist sowie
• mit einem Gewindestellantrieb (1), mittels dessen das Federwiderlager (7) unter Veränderung der Vorspannung der Schließerfeder (18) längs der Gehäuseachse (15) relativ zu dem Schließerkolben zustellbar ist und der eine Stellspindel (2) umfasst, auf welcher das Federwiderlager (7) aufsitzt und die eine längs der Gehäuseachse (15) verlaufende Spindelachse (3) aufweist und mit einem Stell-Außengewinde (5) versehen ist, das mit einem Stell-Innengewinde (6) des Federwiderlagers (7) kämmt,
• wobei die Stellspindel (2) an dem Türschließergehäuse (13) um die Spindelachse (3) drehbar gelagert und relativ zu dem Federwiderlager (7) in einer Spann-Drehrichtung (16) sowie in einer zu der Spann-Drehrichtung (16) gegenläufigen Entspannungs-Drehrichtung (17) um die Spindelachse (3) drehbar ist und wobei das Federwiderlager (7) aufgrund einer relativ zu dem Federwiderlager (7) ausgeführten Drehung der Stellspindel (2) in der Spann-Drehrichtung (16) längs der Spindelachse (3) mit einer Spann-Vorschubbewegung in Richtung auf eine schließerkolbenseitige Endstellung bewegbar ist und in der schließerkolbenseitigen Endstellung einen schließerkolbenseitigen Endanschlag (8) in Richtung (22) der Spann-Vorschubbewegung beaufschlagt und wobei das Federwiderlager (7) aufgrund einer relativ zu dem Federwiderlager (7) ausgeführten Drehung der Stellspindel (2) in der Entspannungs-Drehrichtung (17) längs der Spindelachse (3) mit einer zu der Spann-Vorschubbewegung gegenläufigen Entspannungs-Vorschubbewegung in Richtung auf eine gehäuseseitige Endstellung bewegbar ist und in der gehäuseseitigen Endstellung einen von dem schließerkolbenseitigen Endanschlag (8) längs der Gehäuseachse (15) beabstandeten gehäuseseitigen Endanschlag (9) in Richtung (23) der Entspannungs-Vorschubbewegung beaufschlagt,
• wobei das Federwiderlager (7) als mit der Spindelachse (3) und mit dem Innenraum (21) des Türschließergehäuses (13) konzentrische Widerlager-Kreisscheibe ausgebildet ist, deren Durchmesser maximal dem Durchmesser des Innenraums (21) des Türschließergehäuses (13) entspricht und
• wobei aufgrund der Kraftbeaufschlagung des Federwiderlagers (7) durch die Schließerfeder (18) die Stellspindel (2) relativ zu dem Federwiderlager (7) in der Spann-Drehrichtung (16) und in der Entspannungs-Drehrichtung (17) um die Spindelachse (3) drehbar ist und dadurch das Federwiderlager (7) mit einer Spann-Vorschubbewegung in Richtung auf die schließerkolbenseitige Endstellung und mit einer Entspannungs-Vorschubbewegung aus der schließerkolbenseitigen Endstellung in Richtung auf die gehäuseseitige Endstellung sowie mit einer Entspannungs-Vorschubbewegung in Richtung auf die gehäuseseitige Endstellung und mit einer Spannungs-Vorschubbewegung aus der gehäuseseitigen Endstellung in Richtung auf die schließerkolbenseitige Endstellung bewegbar ist,
**dadurch gekennzeichnet, dass**
die in der Spann-Drehrichtung (16) gedrehte Stellspindel (2) das in der schließerkolbenseitigen Endstellung den schließerkolbenseitigen Endanschlag (8) in Richtung (22) der Spann-Vorschubbewegung beaufschlagende Federwiderlager (7) mit einer in der Spann-Drehrichtung (16) um die Spindelachse (3) und dabei relativ zu der Innenwand des Türschließergehäuses (13) ausgeführten Drehbewegung mitnimmt und/oder dass die in der Entspannungs-Drehrichtung (17) gedrehte Stellspindel (2) das in der gehäuseseitigen Endstellung den gehäuseseitigen Endanschlag (9) in Richtung (23) der Entspannungs-Vorschub-bewegung beaufschlagende Federwiderlager (7) mit einer in der Entspannungs-Drehrichtung (17) um die Spindelachse (3) und dabei relativ zu der Innenwand des Türschließergehäuses (13) ausgeführten Drehbewegung mitnimmt.

2. Türschließer nach einem der vorhergehenden Ansprüche, **dadurch gekennzeichnet, dass** der schließerkolbenseitige Endanschlag (8) und/oder der gehäuseseitige Endanschlag (9) als Anschlagplatte ausgebildet ist.

3. Türschließer nach Anspruch 2, **dadurch gekennzeichnet, dass** als Anschlagplatte eine mit der Stellspindel (2) konzentrische Anschlag-Kreisscheibe vorgesehen ist.

4. Türschließer nach einem der vorhergehenden Ansprüche, **dadurch gekennzeichnet, dass** der Betrag der Kraftbeaufschlagung des Federwiderlagers (7) durch die Schließerfeder (18) derart gewählt ist, dass aufgrund der Kraftbeaufschlagung des Federwiderlagers (7) durch die Schließerfeder (18) die Stellspindel (2) relativ zu dem Federwiderlager (7) in der Spann-Drehrichtung (16) und in der Entspannungs-Drehrichtung (17) um die Spindelachse (3) drehbar ist und dadurch das Federwiderlager (7) mit einer Spann-Vorschubbewegung in Richtung auf die schließerkolbenseitige Endstellung und mit einer Entspannungs-Vorschubbewegung aus der schließerkolbenseitigen Endstellung in Richtung auf die gehäuseseitige Endstellung sowie mit einer Entspannungs-Vorschubbewegung in Richtung auf die gehäuseseitige Endstellung und mit einer Spannungs-Vorschubbewegung aus der gehäuseseitigen Endstellung in Richtung auf die schließerkolbenseitige Endstellung bewegbar ist.

5. Türschließer nach einem der vorhergehenden Ansprüche, **dadurch gekennzeichnet, dass** der radiale Abstand (r₁ von der Spindelachse (3), mit welchem die Schließerfeder (18) an dem Federwiderlager (7) abgestützt ist, derart gewählt ist, dass aufgrund der Kraftbeaufschlagung des Federwiderlagers (7) durch die Schließerfeder (18) die Stellspindel (2) relativ zu dem Federwiderlager (7) in der Spann-Drehrichtung (16) und in der Entspannungs-Drehrichtung (17) um die Spindelachse (3) drehbar ist und dadurch das Federwiderlager (7) mit einer Spann-Vorschubbewegung in Richtung auf die schließerkolbenseitige Endstellung und mit einer Entspannungs-Vorschubbewegung aus der schließerkolbenseitigen Endstellung in Richtung auf die gehäuseseitige Endstellung sowie mit einer Entspannungs-Vorschubbewegung in Richtung auf die gehäuseseitige Endstellung und mit einer Spannungs-Vorschubbewegung aus der gehäuseseitigen Endstellung in Richtung auf die schließerkolbenseitige Endstellung bewegbar ist.

6. Türschließer nach einem der vorhergehenden Ansprüche, **dadurch gekennzeichnet, dass** der radiale Abstand (r₂) von der Spindelachse (3), mit welchem das Federwiderlager (7) in der schließerkolbenseitigen Endstellung den schließerkolbenseitige Endanschlag (8) in Richtung (22) der Spann-Vorschubbewegung beaufschlagt und/oder der radiale Abstand (r₂) von der Spindelachse (3), mit welchem das Federwiderlager (7) in der gehäuseseitigen Endstellung den gehäuseseitigen Endanschlag (9) in Richtung (23) der Entspannungs-Vorschubbewegung beaufschlagt derart gewählt ist, dass aufgrund der Kraftbeaufschlagung des Federwiderlagers (7) durch die Schließerfeder (18) die Stellspindel (2) relativ zu dem Federwiderlager (7) in der Spann-Drehrichtung (16) und in der Entspannungs-Drehrichtung (17) um die Spindelachse (3) drehbar ist und dadurch das Federwiderlager (7) mit einer Spann-Vorschubbewegung in Richtung auf die schließerkolbenseitige Endstellung und mit einer Entspannungs-Vorschubbewegung aus der schließerkolbenseitigen Endstellung in Richtung auf die gehäuseseitige Endstellung sowie mit einer Entspannungs-Vorschubbewegung in Richtung auf die gehäuseseitige Endstellung und mit einer Spannungs-Vorschubbewegung aus der gehäuseseitigen Endstellung in Richtung auf die schließerkolbenseitige Endstellung bewegbar ist.

7. Türschließer nach einem der vorhergehenden Ansprüche, **dadurch gekennzeichnet, dass** der radiale Abstand (r₃) von der Spindelachse (3), mit welchem das Stell-Außengewinde (5) der Stellspindel (2) und das Stell-Innengewinde (6) dies Federwiderlagers (7) längs der Spindelachse (3) aneinander abgestützt sind, derart gewählt ist, dass aufgrund der Kraftbeaufschlagung des Federwiderlagers (7) durch die Schließerfeder (18) die Stellspindel (2) relativ zu dem Federwiderlager (7) in der Spann-Drehrichtung (16) und in der Entspannungs-Drehrich-tung (17) um die Spindelachse (3) drehbar ist und dadurch das Federwiderlager (7) mit einer Spann-Vorschubbewegung in Richtung auf die schließerkolbenseitige Endstellung und mit einer Entspannungs-Vorschub-bewegung aus der schließerkolbenseitigen Endstellung in Richtung auf die gehäuseseitige Endstellung sowie mit einer Entspannungs-Vorschubbewe-gung in Richtung auf die gehäuseseitige Endstellung und mit einer Spannungs-Vorschubbewegung aus der gehäuseseitigen Endstellung in Richtung auf die schließerkolbenseitige Endstellung bewegbar ist.

8. Türschließer nach einem der vorhergehenden Ansprüche, **dadurch gekennzeichnet, dass** das Stell-Außengewinde (5) der Stellspindel (2) und das Stell-Innengewinde (6) des Federwiderlagers (7) eine Gewindesteigung aufweisen, aufgrund derer der Gewinde-Stellantrieb (1) selbsthemmend ist und die außerdem derart gewählt ist, dass aufgrund der Kraftbeaufschlagung des Federwiderlagers (7) durch die Schließerfeder (18) die Stellspindel (2) relativ zu dem Federwiderlager (7) in der Spann-Drehrichtung (16) und in der Entspannungs-Drehrichtung (17) um die Spindelachse (3) drehbar ist und dadurch das Federwiderlager (7) mit einer Spann-Vorschubbewegung in Richtung auf die schließerkolbenseitige Endstellung und mit einer Entspannungs-Vorschubbewegung aus der schließerkolbenseitigen Endstellung in Richtung auf die gehäuseseitige Endstellung sowie mit einer Entspannungs-Vorschubbewegung in Richtung auf die gehäuseseitige Endstellung und mit einer Spannungs-Vorschubbewegung aus der gehäuseseitigen Endstellung in Richtung auf die schließerkolbenseitige Endstellung bewegbar ist.

9. Türschließer nach einem der vorhergehenden Ansprüche, **dadurch gekennzeichnet, dass** der Reibungskoeffizient zwischen dem Federwiderlager (7) und der an dem Federwiderlager (7) abgestützten Schließerfeder (18) derart gewählt ist, dass aufgrund der Kraftbeaufschlagung des Federwiderlagers (7) durch die Schließerfeder (18) die Stellspindel (2) relativ zu dem Federwiderlager (7) in der Spann-Drehrichtung (16) und in der Entspannungs-Drehrichtung (17) um die Spindelachse (3) drehbar ist und dadurch das Federwiderlager (7) mit einer Spann-Vorschubbewegung in Richtung auf die schließerkolbenseitige Endstellung und mit einer Entspannungs-Vorschubbewegung aus der schließerkolbenseitigen Endstellung in Richtung auf die gehäuseseitige Endstellung sowie mit einer Entspannungs-Vorschubbewegung in Richtung auf die gehäuseseitige Endstellung und mit einer Spannungs-Vorschubbewegung aus der gehäuseseitigen Endstellung in Richtung auf die schließerkolbenseitige Endstellung bewegbar ist.

10. Türschließer nach einem der vorhergehenden Ansprüche, **dadurch gekennzeichnet, dass** der Reibungskoeffizient zwischen dem Stell-Außengewinde (5) der Stellspindel (2) und dem Stell-Innengewinde (6) des Federwiderlagers (7) derart gewählt ist, dass aufgrund der Kraftbeaufschlagung des Federwiderlagers (7) durch die Schließerfeder (18) die Stellspindel (2) relativ zu dem Federwiderlager (7) in der Spann-Drehrichtung (16) und in der Entspannungs-Drehrichtung (17) um die Spindelachse (3) drehbar ist und dadurch das Federwiderlager (7) mit einer Spann-Vorschubbewegung in Richtung auf die schließerkolbenseitige Endstellung und mit einer Entspannungs-Vorschubbewegung aus der schließerkolbenseitigen Endstellung in Richtung auf die gehäuseseitige Endstellung sowie mit einer Entspannungs-Vorschubbewegung in Richtung auf die gehäuseseitige Endstellung und mit einer Spannungs-Vorschubbewegung aus der gehäuseseitigen Endstellung in Richtung auf die schließerkolbenseitige Endstellung bewegbar ist.

11. Türschließer nach einem der vorhergehenden Ansprüche, **dadurch gekennzeichnet, dass** der Reibungskoeffizient zwischen dem schließerkolbenseitige Endanschlag (8) und dem den schließerkolbenseitige Endanschlag (8) in Richtung (22) der Spann-Vorschubbewegung beaufschlagenden Federwiderlager (7) und/oder der Reibungskoeffizient zwischen dem gehäuseseitigen Endanschlag (9) und dem den gehäuseseitigen Endanschlag (9) in Richtung (23) der Entspannungs-Vorschubbewegung beaufschlagenden Federwiderlager (7) derart gewählt ist, dass aufgrund der Kraftbeaufschlagung des Federwiderlagers (7) durch die Schließerfeder (18) die Stellspindel (2) relativ zu dem Federwiderlager (7) in der Spann-Drehrichtung (16) und in der Entspannungs-Drehrichtung (17) um die Spindelachse (3) drehbar ist und dadurch das Federwiderlager (7) mit einer Spann-Vorschubbewegung in Richtung auf die schließerkolbenseitige Endstellung und mit einer Entspannungs-Vorschubbewegung aus der schließerkolbenseitigen Endstellung in Richtung auf die gehäuseseitige Endstellung sowie mit einer Entspannungs-Vorschubbewegung in Richtung auf die gehäuseseitige Endstellung und mit einer Spannungs-Vorschubbewegung aus der gehäuseseitigen Endstellung in Richtung auf die schließerkolbenseitige Endstellung bewegbar ist.

## Claims

1. Door closer
• having a door closer housing (13) which has a cylindrical inner space (21), whose cylinder axis forms a housing axis (15) of the door closer housing (13) and which is delimited by means of an inner wall of the door closer housing (13), which wall extends parallel with the cylinder axis,
• having a closer piston which is movably guided in the inner space (21) of the door closer housing (13) along the housing axis (15),
• having a closer spring (18) which is constructed as a helical spring with a spring axis (19), which closer spring (18) is arranged in the inner space (21) of the door closer housing (13) between the closer piston and a spring abutment (7) which is spaced apart from the closer piston along the housing axis (15) with the spring axis (19) extending along the housing axis (15) and which closer spring (18)is supported, on the one hand, at the closer piston side and, on the other hand, directly on the spring abutment (7), with the spring abutment (7) being acted on by the closer spring (18) with force in the direction of the spring axis (19), and
• having a threaded positioning drive (1) by means of which the spring abutment (7), with the pretensioning of the closer spring (18) being changed, can be positioned along the housing axis (15) relative to the closer piston and which comprises an actuation spindle (2) on which the spring abutment (7) is seated and which has a spindle axis (3) which extends along the housing axis (15) and which actuation spindle (2)is provided with an outer actuation thread (5) which meshes with an inner actuation thread (6) of the spring abutment (7),
• wherein the actuation spindle (2) is supported on the door closer housing (13) in such a manner that it is rotatable about the spindle axis (3) and can be rotated about the spindle axis (3) relative to the spring abutment (7) in a tensioning rotation direction (16) and in a relaxation rotation direction counter to the tensioning rotation direction (16), and wherein the spring abutment (7), as a result of a rotation of the actuation spindle (2) which is carried out relative to the spring abutment (7) in the tensioning rotation direction (16) can be moved along the spindle axis (3) with a tensioning advance movement in the direction towards a closer-piston-side end position and in the closer-piston-side end position acts on a closer-piston-side end stop (8) in the direction (22) of the tensioning advance movement, and wherein the spring abutment (7), as a result of a rotation of the actuation spindle (2) which is carried out relative to the spring abutment (7) in the relaxation rotation direction (17), can be moved along the spindle axis (3) with a relaxation advance movement counter to the tensioning advance movement in the direction towards a housing-side end position and in the housing-side end position acts on a housing-side end stop (9), which is spaced apart from the closer-piston-side end stop (8) along the housing axis (15), in the direction (23) of the relaxation advance movement,
• wherein the spring abutment (7) is constructed as a circular abutment disc which is concentric relative to the spindle axis (3) and the inner space (21) of the door closer housing (13) and whose diameter corresponds at a maximum to the diameter of the inner space (21) of the door closer housing (13), and
• wherein, as a result of the application of force to the spring abutment (7) by the closer spring (18), the actuation spindle (2) can be rotated about the spindle axis (3) relative to the spring abutment (7) in the tensioning rotation direction (16) and in the relaxation rotation direction (17) and the spring abutment (7) can thereby be moved with a tensioning advance movement in the direction towards the closer-piston-side end position and with a relaxation advance movement out of the closer-piston-side end position in the direction towards the housing-side end position and with a relaxation advance movement in the direction towards the housing-side end position and with a tensioning advance movement out of the housing-side end position in the direction towards the closer-piston-side end position,
**characterised in that**
the actuation spindle (2) being rotated in the tensioning rotation direction (16) carries the spring abutment (7), which in the closer-piston-side end position acts on the closer-piston-side end stop (8) in the direction (22) of the tensioning advance movement, with a rotation movement which is carried out in the tensioning rotation direction (16) about the spindle axis (3) and in this instance relative to the inner wall of the door closer housing (13) and/or **in that** the actuation spindle (2) being rotated in the relaxation rotation direction (17) carries the spring abutment (7), which in the housing-side end position acts on the housing-side end stop (9) in the direction (23) of the relaxation advance movement, with a rotation movement which is carried out in the relaxation rotation direction (17) about the spindle axis (3) and in this instance relative to the inner wall of the door closer housing (13).

2. Door closer according to the preceding claim, **characterised in that** the closer-piston-side end stop (8) and/or the housing-side end stop (9) is/are constructed as a stop plate.

3. Door closer according to claim 2, **characterised in that** a circular stop disc which is concentric relative to the actuation spindle (2) is provided as a stop plate.

4. Door closer according to any one of the preceding claims, **characterised in that** the value of the application of force to the spring abutment (7) by the closer spring (18) is selected in such a manner that as a result of the application of force to the spring abutment (7) by the closer spring (18), the actuation spindle (2) can be rotated about the spindle axis (3) relative to the spring abutment (7) in the tensioning rotation direction (16) and in the relaxation rotation direction (17) and the spring abutment (7) can thereby be moved with a tensioning advance movement in the direction towards the closer-piston-side end position and with a relaxation advance movement out of the closer-piston-side end position in the direction towards the housing-side end position as well as with a relaxation advance movement in the direction towards the housing-side end position and with a tensioning advance movement out of the housing-side end position in the direction towards the closer-piston-side end position.

5. Door closer according to any one of the preceding claims, **characterised in that** the radial distance (r₁) from the spindle axis (3) with which the closer spring (18) is supported on the spring abutment (7) is selected in such a manner that, as a result of the application of force to the spring abutment (7) by the closer spring (18), the actuation spindle (2) can be rotated about the spindle axis (3) relative to the spring abutment (7) in the tensioning rotation direction (16) and in the relaxation rotation direction (17) and the spring abutment (7) can thereby be moved with a tensioning advance movement in the direction towards the closer-piston-side end position and with a relaxation advance movement out of the closer-piston-side end position in the direction towards the housing-side end position as well as with a relaxation advance movement in the direction towards the housing-side end position and with a tensioning advance movement out of the housing-side end position in the direction towards the closer-piston-side end position.

6. Door closer according to any one of the preceding claims, **characterised in that** the radial distance (r₂) from the spindle axis (3) with which the spring abutment (7) in the closer-piston-side end position acts on the closer-piston-side end stop (8) in the direction (22) of the tensioning advance movement and/or the radial distance (r₂) from the spindle axis (3) with which the spring abutment (7) in the housing-side end position acts on the housing-side end stop (9) in the direction (23) of the relaxation advance movement is selected in such a manner that, as a result of the application of force to the spring abutment (7) by the closer spring (18), the actuation spindle (2) can be rotated about the spindle axis (3) relative to the spring abutment (7) in the tensioning rotation direction (16) and in the relaxation rotation direction (17) and the spring abutment (7) can thereby be moved with a tensioning advance movement in the direction towards the closer-piston-side end position and with a relaxation advance movement out of the closer-piston-side end position in the direction towards the housing-side end position as well as with a relaxation advance movement in the direction towards the housing-side end position and with a tensioning advance movement out of the housing-side end position in the direction towards the closer-piston-side end position.

7. Door closer according to any one of the preceding claims, **characterised in that** the radial distance (r₃) from the spindle axis (3) with which the outer actuation thread (5) of the actuation spindle (2) and the inner actuation thread (6) of the spring abutment (7) are supported one on the other along the spindle axis (3) is selected in such a manner that, as a result of the application of force to the spring abutment (7) by the closer spring (18), the actuation spindle (2) can be rotated about the spindle axis (3) relative to the spring abutment (7) in the tensioning rotation direction (16) and in the relaxation rotation direction (17) and the spring abutment (7) can thereby be moved with a tensioning advance movement in the direction towards the closer-piston-side end position and with a relaxation advance movement out of the closer-piston-side end position in the direction towards the housing-side end position as well as with a relaxation advance movement in the direction towards the housing-side end position and with a tensioning advance movement out of the housing-side end-position in the direction towards the closer-piston-side end position.

8. Door closer according to any one of the preceding claims, **characterised in that** the outer actuation thread (5) of the actuation spindle (2) and the inner actuation thread (6) of the spring abutment (7) have a thread pitch due to which the threaded positioning drive (1) is self-locking and which is further selected in such a manner that, as a result of the application of force to the spring abutment (7) by the closer spring (18), the actuation spindle (2) can be rotated about the spindle axis (3) relative to the spring abutment (7) in the tensioning rotation direction (16) and in the relaxation rotation direction (17) and the spring abutment (7) can thereby be moved with a tensioning advance movement in the direction towards the closer-piston-side end position and with a relaxation advance movement out of the closer-piston-side end position in the direction towards the housing-side end position as well as with a relaxation advance movement in the direction towards the housing-side end position and with a tensioning advance movement out of the housing-side end position in the direction towards the closer-piston-side end position.

9. Door closer according to any one of the preceding claims, **characterised in that** the friction coefficient between the spring abutment (7) and the closer spring (18) which is supported on the spring abutment (7) is selected in such a manner that, as a result of the application of force to the spring abutment (7) by the closer spring (18), the actuation spindle (2) can be rotated about the spindle axis (3) relative to the spring abutment (7) in the tensioning rotation direction (16) and in the relaxation rotation direction (17) and the spring abutment (7) can thereby be moved with a tensioning advance movement in the direction towards the closer-piston-side end position and with a relaxation advance movement out of the closer-piston-side end position in the direction towards the housing-side end position as well as with a relaxation advance movement in the direction towards the housing-side end position and with a tensioning advance movement out of the housing-side end position in the direction towards the closer-piston-side end position.

10. Door closer according to any one of the preceding claims, **characterised in that** the friction coefficient between the outer actuation thread (5) of the actuation spindle (2) and the inner actuation thread (6) of the spring abutment (7) is selected in such a manner that, as a result of the application of force to the spring abutment (7) by the closer spring (18), the actuation spindle (2) can be rotated about the spindle axis (3) relative to the spring abutment (7) in the tensioning rotation direction (16) and in the relaxation rotation direction (17) and the spring abutment (7) can thereby be moved with a tensioning advance movement in the direction towards the closer-piston-side end position and with a relaxation advance movement out of the closer-piston-side end position in the direction towards the housing-side end position as well as with a relaxation advance movement in the direction towards the housing-side end position and with a tensioning advance movement out of the housing-side end position in the direction towards the closer-piston-side end position.

11. Door closer according to any one of the preceding claims, **characterised in that** the friction coefficient between the closer-piston-side end stop (8) and the spring abutment (7) which acts on the closer-piston-side end stop (8) in the direction (22) of the tensioning advance movement and/or the friction coefficient between the housing-side end stop (9) and the spring abutment (7) which acts on the housing-side end stop (9) in the direction (23) of the relaxation advance movement is selected in such a manner that, as a result of the application of force to the spring abutment (7) by the closer spring (18), the actuation spindle (2) can be rotated about the spindle axis (3) relative to the spring abutment (7) in the tensioning rotation direction (16) and in the relaxation rotation direction (17) and the spring abutment (7) can thereby be moved with a tensioning advance movement in the direction towards the closer-piston-side end position and with a relaxation advance movement out of the closer-piston-side end position in the direction towards the housing-side end position as well as with a relaxation advance movement in the direction towards the housing-side end position and with a tensioning advance movement out of the housing-side end position in the direction towards the closer-piston-side end position.

## Revendications

1. Ferme-porte
• avec un boîtier de ferme-porte (13), qui présente un espace intérieur cylindrique (21), dont l'axe de cylindre forme un axe de boîtier (15) du boîtier de ferme-porte (13) et qui est délimité par une paroi intérieure du boîtier de ferme-porte (13) s'étendant parallèlement à l'axe de cylindre,
• avec un piston de fermeture, qui est guidé en déplacement le long de l'axe de boîtier (15) dans l'espace intérieur (21) du boîtier de ferme-porte (13),
• avec un ressort de fermeture (18) réalisé sous forme de ressort hélicoïdal ayant un axe de ressort (19), qui est disposé dans l'espace intérieur (21) du boîtier de ferme-porte (13), avec son axe de ressort (19) s'étendant le long de l'axe de boîtier (15), entre le piston de fermeture et un contre-appui de ressort (7) distant du piston de fermeture le long de l'axe de boîtier (15), et qui s'appuie d'un côté contre le piston de fermeture et de l'autre côté, en exerçant une force sur le contre-appui de ressort (7) dans la direction de l'axe de ressort (19), directement contre le contre-appui de ressort (7), et
• avec un mécanisme fileté de réglage (1), au moyen duquel le contre-appui de ressort (7) peut être positionné par rapport au piston de fermeture le long de l'axe de boîtier (15) en modifiant ainsi la tension initiale du ressort de fermeture (18), et qui comprend une broche de réglage (2), sur laquelle repose le contre-appui de ressort (7) et qui présente un axe de broche (3) s'étendant le long de l'axe de boîtier (15) et est pourvue d'un filetage extérieur de réglage (5) qui engrène avec un filetage intérieur de réglage (6) du contre-appui de ressort (7),
• sachant que la broche de réglage (2) est montée tournante autour de l'axe de broche (3) sur le boîtier de ferme-porte (13) et est rotative autour de l'axe de broche (3), par rapport au contre-appui de ressort (7), dans un sens de rotation (16) de tension ainsi que dans un sens de rotation (17) de détente contraire au sens de rotation (16) de tension, et sachant que le contre-appui de ressort (7), en vertu d'une rotation de la broche de réglage (2) par rapport au contre-appui de ressort (7) effectuée dans le sens de rotation (16) de tension, peut être déplacé le long de l'axe de broche (3) en un mouvement d'avancement de tension en direction d'une position finale côté piston de fermeture, et sollicite dans la position finale côté piston de fermeture une butée finale (8) côté piston de fermeture dans le sens (22) du mouvement d'avancement de tension, et sachant que le contre-appui de ressort (7), en vertu d'une rotation de la broche de réglage (2) par rapport au contre-appui de ressort (7) effectuée dans le sens de rotation (17) de détente, peut être déplacé le long de l'axe de broche (3), en un mouvement d'avancement de détente contraire au mouvement d'avancement de tension, en direction d'une position finale côté boîtier, et sollicite dans la position finale côté boîtier, dans le sens (23) du mouvement d'avancement de détente, une butée finale (9) côté boîtier distante de la butée finale (8) côté piston de fermeture le long de l'axe de boîtier (15),
• sachant que le contre-appui de ressort (7) est réalisé sous la forme d'un disque circulaire de contre-appui concentrique à l'axe de broche (3) et à l'espace intérieur (21) du boîtier de ferme-porte (13), disque dont le diamètre correspond au maximum au diamètre de l'espace intérieur (21) du boîtier de ferme-porte (13), et
• sachant que, en vertu de la force exercée par le ressort de fermeture (18) sur le contre-appui de ressort (7), la broche de réglage (2) est rotative autour de l'axe de broche (3) par rapport au contre-appui de ressort (7) dans le sens de rotation (16) de tension et dans le sens de rotation (17) de détente, et le contre-appui de ressort (7) peut ainsi être déplacé par un mouvement d'avancement de tension en direction de la position finale côté piston de fermeture et par un mouvement d'avancement de détente depuis la position finale côté piston de fermeture en direction de la position finale côté boîtier, ainsi que par un mouvement d'avancement de détente en direction de la position finale côté boîtier et par un mouvement d'avancement de tension depuis la position finale côté boîtier en direction de la position finale côté piston de fermeture,
**caractérisé en ce que** la broche de réglage (2) mise en rotation dans le sens de rotation (16) de tension entraîne avec elle le contre-appui de ressort (7), sollicitant dans la position finale côté piston de fermeture la butée finale (8) côté piston de fermeture dans le sens (22) du mouvement d'avancement de tension, en un mouvement de rotation effectué dans le sens de rotation (16) de tension autour de l'axe de broche (3) et ce faisant par rapport à la paroi intérieure du boîtier de ferme-porte (13), et/ou **en ce que** la broche de réglage (2) mise en rotation dans le sens de rotation (17) de détente entraîne avec elle le contre-appui de ressort (7), sollicitant dans la position finale côté boîtier la butée finale (9) côté boîtier dans le sens (23) du mouvement d'avancement de détente, en un mouvement de rotation effectué dans le sens de rotation (17) de détente autour de l'axe de broche (3) et ce faisant par rapport à la paroi intérieure du boîtier de ferme-porte (13).

2. Ferme-porte selon la revendication précédente, **caractérisé en ce que** la butée finale (8) côté piston de fermeture et/ou la butée finale (9) côté boîtier est réalisée sous forme de plaque de butée.

3. Ferme-porte selon la revendication 2, **caractérisé en ce qu'**il est prévu comme plaque de butée un disque circulaire de butée concentrique à la broche de réglage (2).

4. Ferme-porte selon l'une des revendications précédentes, **caractérisé en ce que** le montant de la force exercée par le ressort de fermeture (18) sur le contre-appui de ressort (7) est choisi de telle sorte que, en vertu de la force exercée par le ressort de fermeture (18) sur le contre-appui de ressort (7), la broche de réglage (2) est rotative autour de l'axe de broche (3) par rapport au contre-appui de ressort (7) dans le sens de rotation (16) de tension et dans le sens de rotation (17) de détente, et le contre-appui de ressort (7) peut ainsi être déplacé par un mouvement d'avancement de tension en direction de la position finale côté piston de fermeture et par un mouvement d'avancement de détente depuis la position finale côté piston de fermeture en direction de la position finale côté boîtier, ainsi que par un mouvement d'avancement de détente en direction de la position finale côté boîtier et par un mouvement d'avancement de tension depuis la position finale côté boîtier en direction de la position finale côté piston de fermeture.

5. Ferme-porte selon l'une des revendications précédentes, **caractérisé en ce que** la distance radiale (r₁) par rapport à l'axe de broche (3), à laquelle le ressort de fermeture (18) s'appuie contre le contre-appui de ressort (7), est choisie de telle sorte que, en vertu de la force exercée par le ressort de fermeture (18) sur le contre-appui de ressort (7), la broche de réglage (2) est rotative autour de l'axe de broche (3) par rapport au contre-appui de ressort (7) dans le sens de rotation (16) de tension et dans le sens de rotation (17) de détente, et le contre-appui de ressort (7) peut ainsi être déplacé par un mouvement d'avancement de tension en direction de la position finale côté piston de fermeture et par un mouvement d'avancement de détente depuis la position finale côté piston de fermeture en direction de la position finale côté boîtier, ainsi que par un mouvement d'avancement de détente en direction de la position finale côté boîtier et par un mouvement d'avancement de tension depuis la position finale côté boîtier en direction de la position finale côté piston de fermeture.

6. Ferme-porte selon l'une des revendications précédentes, **caractérisé en ce que** la distance radiale (r₂) par rapport à l'axe de broche (3), à laquelle le contre-appui de ressort (7) dans la position finale côté piston de fermeture sollicite la butée finale (8) côté piston de fermeture dans le sens (22) du mouvement d'avancement de tension, et/ou la distance radiale (r₂) par rapport à l'axe de broche (3) à laquelle le contre-appui de ressort (7) dans la position finale côté boîtier sollicite la butée finale (9) côté boîtier dans le sens (23) du mouvement d'avancement de détente, est choisie de telle sorte que, en vertu de la force exercée par le ressort de fermeture (18) sur le contre-appui de ressort (7), la broche de réglage (2) est rotative autour de l'axe de broche (3) par rapport au contre-appui de ressort (7) dans le sens de rotation (16) de tension et dans le sens de rotation (17) de détente, et le contre-appui de ressort (7) peut ainsi être déplacé par un mouvement d'avancement de tension en direction de la position finale côté piston de fermeture et par un mouvement d'avancement de détente depuis la position finale côté piston de fermeture en direction de la position finale côté boîtier, ainsi que par un mouvement d'avancement de détente en direction de la position finale côté boîtier et par un mouvement d'avancement de tension depuis la position finale côté boîtier en direction de la position finale côté piston de fermeture.

7. Ferme-porte selon l'une des revendications précédentes, **caractérisé en ce que** la distance radiale (r₃) par rapport à l'axe de broche (3), à laquelle le filetage extérieur de réglage (5) de la broche de réglage (2) et le filetage intérieur de réglage (6) du contre-appui de ressort (7) s'appuient l'un contre l'autre le long de l'axe de broche (3), est choisie de telle sorte que, en vertu de la force exercée par le ressort de fermeture (18) sur le contre-appui de ressort (7), la broche de réglage (2) est rotative autour de l'axe de broche (3) par rapport au contre-appui de ressort (7) dans le sens de rotation (16) de tension et dans le sens de rotation (17) de détente, et le contre-appui de ressort (7) peut ainsi être déplacé par un mouvement d'avancement de tension en direction de la position finale côté piston de fermeture et par un mouvement d'avancement de détente depuis la position finale côté piston de fermeture en direction de la position finale côté boîtier, ainsi que par un mouvement d'avancement de détente en direction de la position finale côté boîtier et par un mouvement d'avancement de tension depuis la position finale côté boîtier en direction de la position finale côté piston de fermeture.

8. Ferme-porte selon l'une des revendications précédentes, **caractérisé en ce que** le filetage extérieur de réglage (5) de la broche de réglage (2) et le filetage intérieur de réglage (6) du contre-appui de ressort (7) présentent un pas de filetage en vertu duquel le mécanisme fileté de réglage (1) est autobloquant et qui est en outre choisi de telle sorte que, en vertu de la force exercée par le ressort de fermeture (18) sur le contre-appui de ressort (7), la broche de réglage (2) est rotative autour de l'axe de broche (3) par rapport au contre-appui de ressort (7) dans le sens de rotation (16) de tension et dans le sens de rotation (17) de détente, et le contre-appui de ressort (7) peut ainsi être déplacé par un mouvement d'avancement de tension en direction de la position finale côté piston de fermeture et par un mouvement d'avancement de détente depuis la position finale côté piston de fermeture en direction de la position finale côté boîtier, ainsi que par un mouvement d'avancement de détente en direction de la position finale côté boîtier et par un mouvement d'avancement de tension depuis la position finale côté boîtier en direction de la position finale côté piston de fermeture.

9. Ferme-porte selon l'une des revendications précédentes, **caractérisé en ce que** le coefficient de frottement entre le contre-appui de ressort (7) et le ressort de fermeture (18) s'appuyant contre le contre-appui de ressort (7) est choisi de telle sorte que, en vertu de la force exercée par le ressort de fermeture (18) sur le contre-appui de ressort (7), la broche de réglage (2) est rotative autour de l'axe de broche (3) par rapport au contre-appui de ressort (7) dans le sens de rotation (16) de tension et dans le sens de rotation (17) de détente, et le contre-appui de ressort (7) peut ainsi être déplacé par un mouvement d'avancement de tension en direction de la position finale côté piston de fermeture et par un mouvement d'avancement de détente depuis la position finale côté piston de fermeture en direction de la position finale côté boîtier, ainsi que par un mouvement d'avancement de détente en direction de la position finale côté boîtier et par un mouvement d'avancement de tension depuis la position finale côté boîtier en direction de la position finale côté piston de fermeture.

10. Ferme-porte selon l'une des revendications précédentes, **caractérisé en ce que** le coefficient de frottement entre le filetage extérieur de réglage (5) de la broche de réglage (2) et le filetage intérieur de réglage (6) du contre-appui de ressort (7) est choisi de telle sorte que, en vertu de la force exercée par le ressort de fermeture (18) sur le contre-appui de ressort (7), la broche de réglage (2) est rotative autour de l'axe de broche (3) par rapport au contre-appui de ressort (7) dans le sens de rotation (16) de tension et dans le sens de rotation (17) de détente, et le contre-appui de ressort (7) peut ainsi être déplacé par un mouvement d'avancement de tension en direction de la position finale côté piston de fermeture et par un mouvement d'avancement de détente depuis la position finale côté piston de fermeture en direction de la position finale côté boîtier, ainsi que par un mouvement d'avancement de détente en direction de la position finale côté boîtier et par un mouvement d'avancement de tension depuis la position finale côté boîtier en direction de la position finale côté piston de fermeture.

11. Ferme-porte selon l'une des revendications précédentes, **caractérisé en ce que** le coefficient de frottement entre la butée finale (8) côté piston de fermeture et le contre-appui de ressort (7) sollicitant la butée finale (8) côté piston de fermeture dans le sens (22) du mouvement d'avancement de tension, et/ou le coefficient de frottement entre la butée finale (9) côté boîtier et le contre-appui de ressort (7) sollicitant la butée finale (9) côté boîtier dans le sens (23) du mouvement d'avancement de détente, est choisi de telle sorte que, en vertu de la force exercée par le ressort de fermeture (18) sur le contre-appui de ressort (7), la broche de réglage (2) est rotative autour de l'axe de broche (3) par rapport au contre-appui de ressort (7) dans le sens de rotation (16) de tension et dans le sens de rotation (17) de détente, et le contre-appui de ressort (7) peut ainsi être déplacé par un mouvement d'avancement de tension en direction de la position finale côté piston de fermeture et par un mouvement d'avancement de détente depuis la position finale côté piston de fermeture en direction de la position finale côté boîtier, ainsi que par un mouvement d'avancement de détente en direction de la position finale côté boîtier et par un mouvement d'avancement de tension depuis la position finale côté boîtier en direction de la position finale côté piston de fermeture.
